# EUROPÄISCHE PATENTSCHRIFT

(11) **EP 3 428 336 B1**
(45) Veröffentlichungstag und Bekanntmachung des Hinweises auf die Patenterteilung: **18.11.2020**
(21) Anmeldenummer: 18181249.6
(22) Anmeldetag: 02.07.2018
(51) Int. Cl.: D06F 35/00, C11D 3/386, D06F 39/02

(54) **VERFAHREN ZUM BEHANDELN VON TEXTILIEN UND WASCHMASCHINE**
METHOD FOR TREATING TEXTILES AND WASHING MACHINE
PROCÉDÉ DE TRAITEMENT DE TEXTILES ET LAVE-LINGE

(30) Priorität: 13.07.2017 DE 102017115765
(43) Veröffentlichungstag der Anmeldung: 16.01.2019
(73) Patentinhaber: Miele & Cie. KG, 33332 Gütersloh (DE)
(72) Erfinder: Strothoff, Werner, 48336 Sassenberg (DE); Schattschneider, Tobias, 33332 Gütersloh (DE)

(56) Entgegenhaltungen:
- DE-A1- 19 631 596
- DE-A1-102010 027 994
- DE-A1-102014 102 238

## Beschreibung

Die Erfindung betrifft ein Verfahren zum Behandeln von Textilien und eine Waschmaschine, die ausgebildet ist, das Verfahren durchzuführen. Textilien werden durch das Tragen und das anschließende Waschen aufgeraut, weil in Folge dieses Zyklus' Textilfasern aufbrechen. Die Oberfläche der Textilien verliert dadurch an Farbglanz. Wenn die Textilfasern aneinander reiben, tritt das so genannte Pilling auf. D.h., einzelne Textilfasern brechen beim Tragen und Waschen ab und sammeln sich unter Bildung kleiner Knötchen bzw. Kügelchen, die auf dem Textil verbleiben. Im Bereich aufgebrochener Faserenden können sich Schmutzpartikel fest setzen, die sich beim Waschen nicht mehr auf übliche Weise entfernen lassen. Dadurch werden die Textilien grau.

In der US9023620B2 ist ein Verfahren zur Bereitstellung einer Farbklärung von Wäsche beschrieben. Das Verfahren umfasst eine Behandlung der Wäsche mit einer Einweich-, Wasch- oder Spülflüssigkeit, die ein Enzym umfasst, das Endoglucanase-Aktivität zeigt. Das Enzym ist von einem speziellen DNA-Konstrukt kodiert oder zu wenigstens 90% homolog zu einer speziellen Aminosäuresequenz. Es besteht aber weiterhin ein Bedarf eine Verjüngung genutzter Textilien zu erreichen.

Die DE 196 31 596 A1 und die DE 10 2014 102238 A1 beschreiben Cellulase als Enzym im Wasch prozess.

Der Erfindung stellt sich somit das Problem ein Verfahren zum Behandeln von Textilien und eine Waschmaschine bereitzustellen, mit denen eine Verjüngung der genutzten Textilien erreicht werden kann.

Erfindungsgemäß wird dieses Problem durch ein Verfahren mit den Merkmalen des Patentanspruchs 1 und eine Waschmaschine mit den Merkmalen des Patentanspruchs 6 gelöst. Vorteilhafte Ausgestaltungen und Weiterbildungen der Erfindung ergeben sich aus den nachfolgend beschriebenen Unteransprüchen.

Die mit der Erfindung erreichbaren Vorteile bestehen darin, eine Vergrauung und das Pilling von Textilien in einem einzigen Waschgang d.h. bei einmaliger Anwendung effektiv zu entfernen. Die Textilien werden durch die Behandlung optisch aufgewertet. Sie können weiter getragen werden und müssen nicht entsorgt werden. Zudem wird eine Schädigung der Textilstruktur relativ gering gehalten.

Die Erfindung bertrifft ein Vergahren zum Behandeln von Textillien in einer Waschmaschine mit einem Laugenbehälter zur Aufnahme von Waschflüssigkeit und einer drehbar in dem Laugenbehälter gelagerten Trommel zur Aufnahme der Textilien, bei dem ein Waschprogramm mit einer Gesamt-Laufzeit von mindestens 110 Min. gestartet wird, dem Laugenbehälter eine Verjüngungsmittel-haltige Waschflüssigkeit zugeführt wird und die sich in der Trommel befindenden Textilien in der Verjüngungsmittel-haltigen Waschflüssigkeit gewaschen wird.

Bei einmaliger Durchführung der vorstehenden Verfahrensschritte in der angegebenen Reihenfolge werden ältere insbesondere an ihrer Textiloberfläche geschädigte Wäschestücke regeneriert und eine oberflächlich in die Textilstruktur eingelagerte Vergrauung entfernt. Die Gesamt-Laufzeit des Waschprogramms beträgt mindestens 110 Min. Dadurch hat das Verjüngungsmittel ausreichend Zeit auf die Textilien einzuwirken.

Die zu behandelnden Textilien, die gewaschen werden, werden im Nachfolgenden auch als Wäsche bezeichnet. Der Ausdruck "Waschflüssigkeit" umfasst im Sinne der Erfindung Wasser, das weiterhin Waschmittel enthalten kann. Der Ausdruck "Wasser" stellt einen Unterbegriff des Ausdrucks "Waschflüssigkeit" dar und wird an manchen Stellen der Beschreibung verwendet, wenn Waschflüssigkeit gemeint ist, die definitiv kein Waschmittel enthalten soll, beispielsweise wird in einer Spülphase des Waschprogramms dem Laugenbehälter Wasser zugeführt, das üblicherweise kein Waschmittel enthält. Die dem Laugenbehälter vor dem Schritt des Waschens der sich in der Trommel befindenden Textilien in der Verjüngungsmittel-haltigen Waschflüssigkeit zugeführte Verjüngungsmittel-haltige Waschflüssigkeit enthält bevorzugt neben dem Verjüngungsmittel ein Waschmittel bevorzugter ein Fein- oder Wollwaschmittel.

Es gibt verschiedene Waschmittel für Textilien, die jeweils an verschiedene Textilarten angepasst sind. Daher weist ein Waschmittel in Abhängigkeit der gewünschten zu behandelnden Textilart verschiedene Waschmittelkomponenten auf. Üblicherweise enthält ein Voll- oder Colorwaschmittel Tensid(e), Gerüststoff(e), Enzym(e) und ggf. weitere Inhaltsstoffe. Weitere Inhaltsstoffe kann oder können Builder, Cobuilder, Schauminhibitor(en), Komplexbildner, Sequestriermittel, Enzymstabilisator(en), Farbübertragungsinhibitor(en), optische(r) Aufheller, UV-Absorber, Verdickungsmittel, Wasserenthärter und/oder Duftstoff(e) sein. Ein Fein- oder Wollwaschmittel kann auch die vorstehend genannten Inhaltsstoffe aufweisen, kann aber auch enzymfrei sein.

In einer nicht beanspruchten Ausführungsform ist das Verjüngungsmittel ein Färbemittel. Das Färbemittel ist geeignet, eine Farbe des Textils aufzufrischen und ggf. zu ändern. Beispielsweise kann ein Waschmittel, das das Färbemittel als Verjüngungsmittel enthält, weiterhin einen Farbfixierer enthalten. Der Farbfixierer kann während des Verfahrens dem Laugenbehälter auch räumlich und/oder zeitlich versetzt zu dem Färbemittel zugeführt werden. Das Färbemittel kann ein Färbemittel für eine Farberneuerung der Wäsche sein wie beispielsweise für ausgeblichene Jeans. Das Färbemittel kann eine reine Textilfarbe sein, die zum Färben von Textilien wie beispielsweise zum Färben weißer Tischwäsche geeignet ist. Das Färbemittel kann weiterhin ein Spezialfärbemittel sein, das beispielsweise zum Färben angegrauter Dessous geeignet ist.

In einer nicht beanspruchten Ausführungsform ist das Verjüngungsmittel ein naturfaserreaktives Enzym. Die mit dem Verfahren zu behandelnden Textilien weisen dann bevorzugt Naturfasern auf. Bei den Textilien kann es sich um eine Mischwäsche oder eine reine Naturfaserwäsche handeln.

Weiter nicht beansprucht ist das Verjüngungsmittel ein baumwollreaktives Enzym. Das Verfahren ist dann insbesondere zur Behandlung von Baumwoll-Textilien geeignet. Bei den Baumwoll-Textilien kann es sich um Textilien handeln, die neben Baumwollfasern weitere Natur- oder Kunstfasern anderer Art als Baumwolle enthalten, oder um Textilien handeln, die aus Baumwolle bestehen.

Erfindungsgemäß ist das Verjüngungsmittel Cellulase. In diesem Fall ist das zu behandelnde Textil bevorzugt ein Baumwolle enthaltendes Textil oder ein aus reiner Baumwolle bestehendes Textil. Bevorzugt enthält die das Verjüngungsmittel enthaltende Waschflüssigkeit neben der Cellulase kein weiteres Enzym. Wenn das Verjüngungsmittel eine Komponente eines Waschmittels ist, ist das Cellulase enthaltende Waschmittel mit Ausnahme der Cellulase enzymfrei, d.h. es enthält neben der Cellulase kein weiteres Enzym. Bei dem Waschmittel handelt es sich daher bevorzugt um ein enzymfreies Fein- oder Wollwaschmittel, das zusätzlich Cellulase enthält. Mittels der Cellulase kann insbesondere eine Vergrauung entfernt werden, die aufgrund von der Wäsche abstehender Textilfasern entsteht. Sie zeigt zudem gute Anti-Pilling-Eigenschaften.

In einer bevorzugten Ausführungsform weist das Waschprogramm eine Gesamt-Laufzeit von mindestens 120 Min., bevorzugt mindestens 130 Min., bevorzugter mindestens 140 Min., noch bevorzugter zwischen 120 und 140 Min. auf. Dadurch wird sichergestellt, dass das Verjüngungsmittel eine ausreichende Einwirkzeit hat und dadurch das Ergebnis des der Behandlung zum Verjüngen des Textils optimiert wird.

Bevorzugt werden während der Gesamt-Laufzeit des Waschprogramms eine Erfassungsphase, eine Waschphase, eine Spülphase und eine Schleuderphase durchgeführt. Bevorzugter besteht das Waschprogramm aus der Durchführung der Erfassungsphase, Waschphase, Spülphase und Schleuderphase in der angegebenen Reihenfolge. D.h. während der Gesamt-Laufzeit des Waschprogramms werden die Erfassungsphase, dann die Waschphase, anschließend die Spülphase und dann die Schleuderphase durchgeführt. In der Erfassungsphase wird in der Trommel der Waschmaschine befindliche Wäsche erfasst und Wasser dem Laugenbehälter der Waschmaschine zugeführt, so dass damit weiterhin ein Verjüngungsmittel enthaltendes Waschmittel dem Laugenbehälter zugeführt und die Verjüngungsmittel-haltige Waschflüssigkeit durch Mischen des Wassers mit dem das Verjüngungsmittel enthaltenden Waschmittel gebildet wird. Anschließend folgt in der Waschphase üblicherweise ein oder mehrere Aufheizabschnitte (nachheizen sollte möglich sein), in dem die Waschflüssigkeit mittels Einschalten eines Heizkörpers der Waschmaschine auf die Temperatur erhitzt wird, die von dem Waschprogramm vorgegeben wird. Nach Erreichen der vorgegeben Temperatur wird der Heizkörper abgeschaltet und ein Nachwaschabschnitt folgt. In dem Nachwaschabschnitt wird die Wäsche mittels rotierender Trommel bewegt, wobei sich die Waschflüssigkeit abkühlt. Die Waschphase wird mit einem Abpumpen der Waschflüssigkeit aus dem Laugenbehälter beendet, wobei ggf. auch geschleudert werden kann, damit die mit Waschmittel versetzte Waschflüssigkeit aus dem Gewebe der Wäsche effektiv entfernt wird. Anschließend folgt die Spülphase, die einen Spülabschnitt oder mehrere Spülabschnitte aufweist, bei dem oder denen jeweils Wasser in den Laugenbehälter eingelassen, die Wäsche darin bewegt und zum Ende des jeweiligen Spülabschnitts das Wasser abgepumpt wird. Nach der Spülphase folgt anschließend die Schleuderphase zum Entwässern der Wäsche. In der Schleuderphase wird die Trommel mit einer gegenüber dem Waschvorgang erhöhten Drehzahl gedreht, bei der die Wäsche am Trommelmantel anliegt und das Wasser und ggf. Waschflüssigkeit aufgrund der wirkenden Zentrifugalkraft aus dem Gewebe der Wäsche nach außen durch Öffnungen in der Trommel in den Laugenbehälter geschleudert wird, wobei das Wasser und ggf. die Waschflüssigkeit aus dem Laugenbehälter entfernt werden.

Erfindungsgemäß wird die Verjüngungsmittel-haltige Waschflüssigkeit aus Wasser und einem Waschmittel gebildet, das das Verjüngungsmittel enthält. Bevorzugt ist das Verjüngungsmittel-haltige Waschmittel portioniert in einem als Einwegbehältnis ausgebildeten Kapselbecher enthalten, der in einem Einspülkasten der Waschmaschine angeordnet ist oder wird. Dadurch kann gewährleistet werden, dass das Verjüngungsmittel in einer Konzentration eingesetzt wird, die einen guten Regenerierungseffekt für die Wäsche sicherstellt und zwar ohne die Wäsche zu schädigen bzw. unter Geringhalten einer Schädigung der Wäsche. Es wird somit ein optimales Behandlungsergebnis erhalten. Der Kapselbecher ist bzw. wird von dem Nutzer bevorzugt in dem Einspülkasten angeordnet. Alternativ kann er auch automatisch in den Einspülkasten der Waschmaschine zugeführt werden. Bei Durchführung des Verfahrens ist der Kapselbecher in der Waschmaschine angeordnet. Durch die Portierung des Verjüngungsmittel-haltigen Waschmittels wird einerseits verhindert, dass der Nutzer des Waschmittels mit diesem direkt in Berührung kommt. Wenn das Verjüngungsmittel ein Färbemittel ist, wird die Wahrscheinlichkeit, dass er sich damit beschmutzt, gering gehalten. Wenn das Verjüngungsmittel ein Enzym wie Cellulase ist, das allergische Reaktionen auslösen kann, wird ebenso ein möglicher direkter Hautkontakt gering gehalten oder ganz verhindert. Kapselbecher und Waschmaschinen, die zur Aufnahme und Verwendung während eines Waschprogramms geeignet sind, sind beispielsweise aus der EP 2 463 435 A2 und der EP 2 597 191 A2 bekannt. Beispielsweise sind in dem Kapselbecher 20 bis 60 g, bevorzugt 30 bis 50 g, bevorzugter 35 bis 45 g des Verjüngungsmittel-haltigen Waschmittels enthalten. Diese Portierung ist für eine Waschmaschine als Haushaltsgerät bevorzugt. Eine Waschmaschine, die zur gewerblichen Nutzung für eine größere Beladungsmenge an Wäsche ausgelegt ist, benötigt ein Kapselbecher entsprechend mehr Inhalt.

Erfindungsgemäß enthält das Waschmittel 2,5 bis 10,0 Gew.-% Verjüngungsmittel, bezogen auf die Gesamtmenge des Waschmittels, also von 100 Gew.-% Waschmittel. Bevorzugt enthält das Waschmittel 4,0 bis 7,5 Gew.-% Verjüngungsmittel, bezogen auf die Gesamtmenge des Waschmittels von 100 Gew.-%. Dadurch kann eine Schädigung der Textilfasern relativ gering gehalten werden, während der Verjüngungseffekt mit einmaliger Durchführung des Verfahrens erzielt wird. Das Waschmittel kann in pulverförmiger Form vorliegen, ist aber bevorzugt flüssig. Bevorzugt weist es übliche Komponenten eines Feinwaschmittels und als weitere Feinwaschmittel-unübliche Komponente Cellulase auf.

In einer bevorzugten Ausführungsform ist eine Waschtemperatur des Waschprogramms gleich oder kleiner 40°C. Bevorzugter liegt die Waschtemperatur im Bereich zwischen 30 und 40°C. Das Waschen bei diesen relativ niedrigen Waschtemperaturen hat den Vorteil, dass die Textilfasern nicht so stark geschädigt werden wie bei höheren Waschtemperaturen. Die angegebenen Waschtemperaturen sind aber ausreichend, um den Verjüngungseffekt zu erzielen.

Die Erfindung betrifft ferner eine Waschmaschine mit einem Laugenbehälter zur Aufnahme von Waschflüssigkeit und einer drehbar in dem Laugenbehälter gelagerten Trommel zur Aufnahme der Textilien und einer Regel- oder Steuereinrichtung, welche ausgebildet ist das Verfahren nach einer oder mehreren der beschriebenen Ausführungsformen zu regeln und/oder zu steuern.

Die Waschmaschine weist bevorzugt einen Einspülkasten auf, damit das Waschmittel in ihm in der Waschmaschine beispielsweise durch den Nutzer angeordnet werden kann. Die Waschmaschine ist bevorzugter derart ausgebildet, das Verjüngungsmittel-haltige Waschmittel aus dem sich in dem Einspülkasten befindenden Kapselbecher in den Laugenbehälter zu spülen. Die Anordnung des Verjüngungsmittel-haltigen Waschmittels in dem Kapselbecher hat den Vorteil, dass der Nutzer die zu verwendende Waschmittelmenge nicht abmessen muss und sich nicht mit einem Waschmittel in Pulver- oder Flüssigform beim Einfüllen in den Einspülkasten in Kontakt kommt, sondern das Waschmittel in verpackter Form in den Einspülkasten der Waschmaschine einfüllen kann. Dies ist sowohl beim Färbemittel als auch insbesondere bei einem Enzym als das Verjüngungsmittel von Vorteil, denn Enzyme können bei Hautkontakt allergische Reaktionen auslösen. Dem Nutzer wird mit dem Verfahren ein Verjüngen von Textilien auf Knopfdruck zur Verfügung gestellt, bei dem er keine manuellen Schritte außer dem Einfüllen von Wäsche in die Trommel und dem Anordnen des Kapselbechers in dem Einspülkasten durchführen muss. Ferner wird das Waschmittel in dem Kapselbecher verbraucht, sodass keine Restmenge des Waschmittels übrig bleibt, die im Einspülkasten verbleibt und dann auf nachfolgende Wäschen einwirken kann. Der Nutzer kann den während des Verfahrens verbrauchten Kapselbecher nach Verfahrenssende praktisch entsorgen.

Die Waschmaschine ist bevorzugt derart ausgebildet, dass sie den Kapselbecher zumindest teilweise öffnen kann. Beispielsweise kann sie am Einspülkasten Dornen aufweisen, die beispielsweise beim Einschieben des Einspülkastens in einen Einschub der Waschmaschine oder beim Anordnen des Kapselbechers in dem Einspülkasten derart Löcher in den Kapselbecher einbringen, dass das Waschmittel aus dem Kapselbecher ausgespült werden kann. Um den Ausspüleffekt des Kapselbechers zu unterstützen, liegt das Waschmittel in dem Kapselbecher vorzugsweise in flüssiger Form vor.

Bei der Waschmaschine kann es sich um einen Waschautomaten oder ein Kombigerät wie einen Waschtrockner handeln. Die Waschmaschine kann als privat genutztes Haushaltsgerät oder als gewerblich genutztes Gerät ausgelegt sein.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: Teilaufsicht auf eine Waschmaschine; und
- Fig. 2: ein Waschprogramm im Diagramm als zeitlichen Ablauf.

Fig. 1 zeigt eine Teilaufsicht auf eine Waschmaschine 1 mit einem Gehäuse 2 und einem Einspülkasten 4, der aus dem Gehäuse 2 teilweise herausgezogen ist. Der Einspülkasten 4 weist die Kammern 3a und 3b sowie der Kammer 5 auf. Die Kammer 3a ist zum Einfüllen eines Waschmittels (nicht gezeigt) in den Einspülkasten 4 vorgesehen. Die Kammer 3b ist zum Einfüllen eines Weichspülers (nicht gezeigt) in dem Einspülkasten 4 vorgesehen. Die Kammer 5 ist zur Anordnung eines Kapselbechers 6 in dem Einspülkasten 4 vorgesehen. Der Kapselbecher 6 ist als Einwegbehälter ausgebildet. Er enthält ein Verjüngungsmittel-haltiges Waschmittel (nicht gezeigt) in portionierter Form. Ein Deckel 7 zum Bedecken der Kammer 5 weist zwei Anstechdorne 8 auf, die in den Kapselbecher 6 eindringen, wenn der Deckel 7 auf einer Wand 9 der Kammer 5 aufliegt, um den Kapselbecher 6 zumindest teilweise zu öffnen. Der Kapselbecher 6 ist aus einem Material gefertigt, das den Anstechdornen 8 ein leichtes Durchdringen ermöglicht, ohne das darin enthaltene Waschmittel zu verwirbeln oder zu verspritzen.

In Fig. 2 ist ein kompletter Ablauf eines Waschprogramms 10 in einem Diagramm dargestellt. Auf der Zeitachse t sind einzelne Phasen innerhalb des Waschprogramms 10 aufgezeigt, das mit Hilfe der in Fig. 1 gezeigten Waschmaschine 1 durchgeführt wird, wobei bei der folgenden Beschreibung auch auf in Fig. 1 gezeigte Bauteile der Waschmaschine 1 Bezug genommen wird. Das hier dargestellte Waschprogramm 10 umfasst eine Erfassungsphase 11, eine Waschphase 12, eine Spülphase 13 und eine Schleuderphase 14. Zu Beginn des Waschprogramms 10 wird in der Erfassungsphase 11 sich in einer Trommel (nicht gezeigt) der Waschmaschine 1 befindende Wäsche (nicht gezeigt) insbesondere hinsichtlich ihres Gewichts erfasst und Wasser eingelassen, wodurch das sich in dem Kapselbecher 6 befindende Verjüngungsmittel-haltige Waschmittel durch ein Verbindungsrohr (nicht gezeigt) aus dem Einspülkasten 4 einem Laugenbehälter (nicht gezeigt) der Waschmaschine 1 zugeführt wird und eine Verjüngungsmittel-haltige Waschflüssigkeit (nicht gezeigt) durch Vermischung des Wassers mit dem Waschmittel gebildet wird. Anschließend folgt in der Waschphase 12 ein Aufheizabschnitt 12a, in dem die Waschflüssigkeit mittels eines eingeschalteten Heizkörpers (nicht gezeigt) auf eine Waschtemperatur erhitzt wird, die von dem Waschprogramm vorgegeben wird, in diesem Fall beträgt die Waschtemperatur rein beispielhaft 40°C. Nach Erreichen der vorgegeben Waschtemperatur wird der Heizkörper abgeschaltet und ein Nachwaschabschnitt 12b folgt. In diesem Nachwaschabschnitt 12b wird die Wäsche mittels rotierender Trommel bewegt, wobei sich die Waschflüssigkeit abkühlt. Die Waschphase 12 wird mit einem Abpumpen der Waschflüssigkeit aus dem Laugenbehälter beendet, wobei ggf. auch geschleudert werden kann, damit die im textilen Gewirke der Wäsche befindliche Waschflüssigkeit effektiv reduziert wird. Anschließend folgt die Spülphase 13, die ein oder mehrere Spülabschnitte aufweist, bei dem oder denen frisches Wasser in den Laugenbehälter eingelassen, die Wäsche darin bewegt und zum Ende des jeweiligen Spülabschnitts das eingelassene Wasser abgepumpt wird. Nach der Spülphase folgt anschließend die Schleuderphase 14 zum Entwässern der Wäsche. In der Schleuderphase 14 wird die Trommel der Waschmaschine 1 mit einer gegenüber dem Waschvorgang erhöhten Drehzahl gedreht, bei der die Wäsche am Trommelmantel anliegt und Wasser und ggf. Waschflüssigkeit aufgrund der Zentrifugalkraft aus dem Gewebe der Wäsche nach außen durch Öffnungen in der Trommel in den Laugenbehälter geschleudert wird, wobei das Wasser und ggf. die Waschflüssigkeit aus dem Laugenbehälter entfernt wird. Das Waschprogramm 10 beginnend von der Erfassungsphase 11 und endend mit der Schleuderphase 14 dauert in diesem Ausführungsbeispiel 120 Min.

Nachfolgend wird ein Beispiel beschrieben.

### Beispiel

3,8 kg Textilien, die Pilling und Vergrauung aufwiesen, wurden in einer Trommel einer Waschmaschine, die wie in Fig. 1 gezeigt ausgebildet ist, angeordnet. Ferner wurde ein Kapselbecher mit 40 g Feinwaschmittel, das 5% Cellulase d.h. 2 g enthielt, in einem Einspülkasten der Waschmaschine angeordnet. Ein Waschprogramm mit einer Waschtemperatur von 40°C, das die in Fig. 2 gezeigten Phasen aufwies, wurde gestartet, so dass dem Laugenbehälter eine Verjüngungsmittel-haltige Waschflüssigkeit aus Wasser und dem Feinwaschmittel zugeführt wurde und dann die sich in der Trommel befindenden Textilien in der Verjüngungsmittel-haltigen Waschflüssigkeit gewaschen wurden. Die Gesamt-Laufzeit des Waschprogramms betrug 120 Min. Die Textilien wurden mit dem vorstehenden Waschprogramm zweimal gewaschen, wobei die Textilien zusätzlich nach jedem Waschprogramm bei 90°C ohne Waschmittel mit Wasser gespült wurden. Bereits nach der ersten Wäsche konnten Pilling und Vergrauung effektiv reduziert werden, ein darüber hinaus noch weiter leicht verbessertes Aussehen der Textilien wurde nach der zweiten Wäsche sichtbar. Der Reißkraftverlust gemäß ISO 13934-1:2013 betrug nach der ersten Wäsche ca. 8 % und nach den zwei Wäschen ca. 16 %. Das Verfahren ist daher bei einmaliger Anwendung effektiv, Textilien von Pilling und Vergrauung zu befreien und zu verjüngen, ohne die Textilien übermäßig zu schädigen.

### Bezugszeichenliste

- 1: Waschmaschine
- 2: Gehäuse
- 3a: Kammer
- 3b: Kammer
- 4: Einspülkasten
- 5: Kammer
- 6: Kapselbecher
- 7: Deckel
- 8: Anstechdorne
- 9: Wand
- 10: Waschprogramm
- 11: Erfassungsphase
- 12: Waschphase
- 12a: Aufheizabschnitt
- 12b: Nachwaschabschnitt
- 13: Spülphase
- 14: Schleuderphase

## Patentansprüche

1. Verfahren zum Behandeln von Textilien in einer Waschmaschine (1) mit einem Laugenbehälter zur Aufnahme von Waschflüssigkeit und einer drehbar in dem Laugenbehälter gelagerten Trommel zur Aufnahme der Textilien, bei dem ein Waschprogramm (10) mit einer Gesamt-Laufzeit von mindestens 110 Min. gestartet wird, dem Laugenbehälter eine Verjüngungsmittel-haltige Waschflüssigkeit zugeführt wird und die sich in der Trommel befindenden Textilien in der Verjüngungsmittel-haltigen Waschflüssigkeit gewaschen wird,
**dadurch gekennzeichnet,**
**dass** die Waschflüssigkeit aus Wasser und einem Waschmittel gebildet wird, wobei das Waschmittel 2,5 bis 10,0 Gew.-% Cellulase als Verjüngungsmittel enthält.

2. Verfahren nach einem der vorangehenden Ansprüche, **dadurch gekennzeichnet, dass** das Waschprogramm (10) eine Gesamt-Laufzeit von mindestens 120 Min., bevorzugt mindestens 130 Min., bevorzugter mindestens 140 Min., noch bevorzugter zwischen 120 und 140 Min. aufweist.

3. Verfahren nach einem der vorangehenden Ansprüche, **dadurch gekennzeichnet, dass** während der Gesamt-Laufzeit des Waschprogramms (10) eine Erfassungsphase (11), eine Waschphase (12), eine Spülphase (13) und eine Schleuderphase (14) durchgeführt werden.

4. Verfahren nach einem der vorangehenden Ansprüche, **dadurch gekennzeichnet, dass** das Waschmittel portioniert in einem als Einwegbehältnis ausgebildeten Kapselbecher enthalten ist, der in einen Einspülkasten der Waschmaschine angeordnet ist oder wird.

5. Verfahren nach einem der vorangehenden Ansprüche, **dadurch gekennzeichnet, dass** eine Waschtemperatur des Waschprogramms gleich oder kleiner 40°C ist, bevorzugter im Bereich zwischen 30 und 40°C liegt.

6. Waschmaschine (1) mit einem Laugenbehälter zur Aufnahme von Waschflüssigkeit und einer drehbar in dem Laugenbehälter gelagerten Trommel zur Aufnahme von Textilien, **gekennzeichnet durch** eine Regel- oder Steuereinrichtung, welche ausgebildet ist, ein Verfahren nach einem der vorangehenden Ansprüche zu regeln und/oder zu steuern.

## Claims

1. Method for treating textiles in a washing machine (1) comprising a suds container for receiving washing liquid and a drum rotatably mounted in the suds container for receiving the textiles, in which method a washing programme (10) having a total running time of at least 110 minutes is started, a washing liquid that contains rejuvenating agent is fed to the suds container and the textiles in the drum are washed in the washing liquid containing rejuvenating agent, **characterised in that** the washing liquid is formed from water and a detergent, the detergent containing 2.5 to 10.0 wt.% cellulase as a rejuvenating agent.

2. Method according to the preceding claim, **characterised in that** the washing programme (10) has a total running time of at least 120 minutes, preferably at least 130 minutes, more preferably at least 140 minutes, even more preferably between 120 and 140 minutes.

3. Method according to either of the preceding claims, **characterised in that** a detection phase (11), a washing phase (12), a rinsing phase (13) and a spin phase (14) are carried out during the total running time of the washing programme (10).

4. Method according to any of the preceding claims, **characterised in that** the detergent is contained in portions in a capsule cup which is designed as a disposable container and is in or arranged in a dispensing compartment of the washing machine.

5. Method according to any of the preceding claims, **characterised in that** a washing temperature of the washing programme is equal to or less than 40°C, preferably in the range between 30 and 40°C.

6. Washing machine (1) comprising a suds container for receiving washing liquid and a drum rotatably mounted in the suds container for receiving textiles, **characterised by** an open-loop or closed-loop control device which is designed to control a method according to any of the preceding claims in an open-loop and/or closed-loop manner.

## Revendications

1. Procédé de traitement de textiles dans un lave-linge (1) doté d'une cuve servant à recevoir un liquide de lavage et d'un tambour monté rotatif dans la cuve et servant à recevoir les textiles, un programme de lavage (10) d'une durée totale d'au moins 110 minutes étant démarré, un liquide de lavage contenant un agent de rajeunissement étant amené vers la cuve et les textiles se trouvant dans le tambour étant lavés dans le liquide de lavage contenant l'agent de rajeunissement,
**caractérisé en ce que** le liquide de lavage est formé d'eau et d'un détergent, le détergent contenant 2,5 à 10,0 % en poids de cellulase en tant qu'agent de rajeunissement.

2. Procédé selon l'une des revendications précédentes, **caractérisé en ce que** le programme de lavage (10) possède une durée totale d'au moins 120 minutes, de préférence d'au moins 130 minutes, plus préférentiellement d'au moins 140 minutes, encore plus préférentiellement comprise entre 120 et 140 minutes.

3. Procédé selon l'une des revendications précédentes, **caractérisé en ce qu'**une phase de saisie (11), une phase de lavage (12), une phase de rinçage (13) et une phase d'essorage (14) sont effectuées pendant la durée totale du programme de lavage (10).

4. Procédé selon l'une des revendications précédentes, **caractérisé en ce que** le détergent est contenu par portions dans un gobelet à capsule conçu comme un récipient jetable, lequel gobelet à capsule est disposé ou est amené à être disposé dans un caisson d'introduction du lave-linge.

5. Procédé selon l'une des revendications précédentes, **caractérisé en ce qu'**une température de lavage du programme de lavage est inférieure ou égale à 40 °C, plus préférentiellement comprise entre 30 et 40 °C.

6. Lave-linge (1) doté d'une cuve servant à recevoir le liquide de lavage et d'un tambour monté rotatif dans la cuve et servant à recevoir des textiles, **caractérisé par** un dispositif de réglage ou de commande conçu pour régler et/ou commander un procédé selon l'une des revendications précédentes.
